# FASCICULE DE BREVET EUROPEEN

(11) **EP 0 200 622 B1**
(45) Date de publication et mention de la délivrance du brevet: **18.10.1989**
(21) Numéro de dépôt: 86400806.5
(22) Date de dépôt: 15.04.1986
(51) Int. Cl.: B21D 37/08, B21D 43/02

(54) **Outil de presse muni d'un système de guidage et de dégagement de bande de métal**
Mit einem Führungs- und Auswerfsystem des Bandmetalls versehenes Presswerkzeug
Press tool provided with a guiding and ejecting system for the metal strip

(30) Priorité: 16.04.1985 FR 8505714
(43) Date de publication de la demande: 10.12.1986
(73) Titulaire: ESSWEIN S.A., F-85002 La Roche-sur-Yon (FR)
(72) Inventeur: Vrignaud, Dorice, F-75008 Paris (FR)
(74) Mandataire: Phan, Chi Quy

(56) Documents cités:
- DE-A- 2 413 451
- DE-A- 2 711 696
- DE-A- 3 108 688
- FR-A- 2 379 332
- US-A- 1 768 294
- US-A- 4 282 736
- US-A- 4 326 402

## Description

La présente invention concerne un outil de presse muni d'un système de guidage et de dégagement de bande de métal.

Pour une fabrication des pièces en métal mince ou tôle métallique on utilise habituellement des outils qui sont montés sur des presses pour effectuer des opérations de poinçonnage, d'emboutissage, de cambrage, de pliage, etc... Ces outils sont fréquem- ment des outils de reprise et des outils à suivre. On appelle habituellement outil de reprise, un outil de presse qui opère une seule fois, sur un flan de tôle pour lui donner une forme plus ou moins complexe. Les opérations telles que poinçonnage, emboutissage, pliage, découpage, etc... ne peuvent en général toutes se faire avec un seul outil de reprise mais elles se font sur une gamme de tels outils. Et on appelle outil à suivre, en général, un outil comportant plusieurs postes de travail alignés, l'un disposé à la suite de l'autre, sur lesquels on fait défiler suivant un pas déterminé, une bande de métal ou tôle pour réaliser sur cette bande par chacun de ces postes de travail, une opération préétablie telle que poinçonnage, emboutissage, pliage, découpage... et obtenir à la sortie du dernier de ces postes, une pièce finie, détachée de cette bande de métal ou tôle, et présentant une forme plus ou moins complexe.

Ces outils comprennent en général, comme principaux éléments composants, des parties travaillan- tes constituées par des poinçons et des matrices, des parties de maintien telles que des serre-flan, des porte-poinçons et des porte-matrices, des semelles de fixation et des systèmes de guidage de bandes de métal ou tôle dans leur défilement pas à pas entre ces poinçons et matrices.

Selon une technique habituelle, chaque outil de presse est conçu pour une pièce donnée à fabriquer. Il en résulte qu'il existe autant d'outils que de pièces à fabriquer. En effet, pour un tel outil, tout changement de dimension et/ou de forme d'une pièce donnée à fabriquer, entraîne un changement complet d'outil. Il se produit ainsi une importante dépense en matière première, en main d'oeuvre et en temps.

Selon une autre technique connue, dans un outil à suivre les matrices et poinçons sont rendus amovibles et interchangeables de manière que plusieurs pièces de dimensions et de formes différentes peuvent être successivement réalisées consécutivement à un changement de matrices et de poinçons. Cependant un tel outil travaille avec une seule largeur de bande de métal et fabrique des pièces comprises dans des limites restreintes de dimensions aussi bien en largeur qu'en hauteur. Quand des pièces de dimensions relativement faibles sont réalisées avec un tel outil dans une même bande de métal prévue pour des pièces de dimensions relativement plus grandes, un gaspillage se traduit par d'importantes chutes de métal. Quand un tel outil est réalisé pour fabriquer des pièces relativement plates, l'outil n'est pas apte à produire des pièces soumises au pliage et présentant des dimensions relativement plus encombrantes en hauteur, car la bande de métal n'étant pas suffisamment soulevée au-dessus des matrices, risque d'être bloquée dans son défilement ou sérieusement déformée.

C'est le cas d'un outil de presse décrit dans le document US-A 4 282 736 où le système de guidage et de dégagement d'une bande de métal défilant à travers l'outil entre des matrices et des poinçons, comprend des supports montés, espacés le long de deux bords longitudinaux de cette bande de métal, verticalement coulissants dans une semelle inférieure de l'outil, ayant chacun deux positions fixes prédéterminées basse et haute, arrêtées par des butées, pourvus chacun d'une rainure circulaire de guidage de bord longitudinal de cette bande de métal, et constamment rappelés individuellement dans leurs positions hautes par des ressorts. Les rainures circulaires individuelles de ces supports qui assurent le guidage de la bande de métal, définissent en effet une voie de coulissement pour une seule largeur prédéterminée de bande de métal. Si l'on change cette largeur de bande de métal, on est obligé de changer également l'ensemble de ces supports. Par ailleurs, les deux positions fixes prédéterminées basses et hautes de ces supports définissent une limite maximale préétablie d'encombrement en hauteur des pièces à fabriquer dans cet outil. Pour augmenter cette limite maximale d'encombrement en hauteur, il faut modifier ces positions basses et hautes en les éloignant et par conséquent changer l'ensemble de ces supports.

La présente invention, visant à éviter ces inconvénients, permet de réaliser un outil de presse efficace, économique muni d'un système perfectionné de guidage et de dégagement ou relevage de bande de métal rendant l'outil apte à utiliser des bandes de métal à largeurs différentes dans une fabrication successive de plusieurs pièces de différentes dimensions, à fabriquer des pièces à différents encombrements en hauteur, et à obtenir une appréciable économie en matière première, en main d'oeuvre et en temps.

Selon l'invention, un outil de presse muni d'un système de guidage et de dégagement d'une bande de métal défilant à travers l'outil entre des matrices et des poinçons, d'un système de guidage et de dégagement de la bande de métal ayant plusieurs supports diamétralement opposés par paire sur les deux côtés longitudinaux de cette bande régulièrement espacés le long du trajet de celle-ci en dehors des zones actives des matrices et poinçons, une semelle inférieure de fixation de l'outil haute et basse et constamment rappelés élastiquement par un ressort dans leur position haute, caractérisé en ce que le système de guidage et de dégagement de la bande de métal comprend, d'une part, des supports verticalement mobiles à course réglable et d'autre part, une gamme de guides au choix, interchangeables et amovibles, montés sur les extrémités supérieures de ces supports soutenant, dégageant et guidant cette bande de métal dans son déplacement.

Pour mieux faire comprendre l'invention, on en décrit ci-après un certain nombre d'exemples de réalisation illustrés par des dessins ci-annexés dont
- la figure 1 représente une vue schématique, incomplète, en coupe verticale d'un outil de presse selon un mode de réalisation de l'invention muni de poinçons et matrices interchangeables;
- la figure 2 représente à une autre échelle, une vue en coupe verticale d'une partie d'un seul côté d'un système réglable et adaptable de guidage et de dégagement de bande de métal ou tôle, faisant partie de l'outil de la figure 1, montrant le système en position basse;
- la figure 3 représente à une autre échelle, une vue éclatée de la partie du système réglable et adaptable de guidage et de dégagement de bande de métal ou tôle, illustrée dans la figure 2, montrant les deux côtés de cette partie de ce système qui est muni d'une réglette transversale de guidage et de dégagement de la bande de métal;
- la figure 4 représente une vue éclatée de la partie du système illustrée dans la figure 2, vue analogue à celle de la figure 3 montrant ce système pourvu de bobines ou galets à gorge à la place d'une réglette transversale;
- la figure 5 représente une vue éclatée de la partie du système illustrée dans la figure 2, vue analogue à celle de la figure 3, montrant ce système pourvu de deux réglettes longitudinales à la place d'une réglette transversale;
- la figure 6 représente à une autre échelle, une vue de dessus schématique de la semelle inférieure de fixation de l'outil de la figure 1, munie d'une matrice interchangeable et du système de guidage et de dégagement de bande de tôle illustré dans la figure 5, équipé uniquement de réglettes longitudinales ;
- la figure 7 représente une vue de dessus schématique de la semelle inférieure de fixation de l'outil de la figure 1, munie d'une matrice interchangeable et du système de guidage et de dégagement de bande de tôle illustré dans la figure 4, équipé uniquement de bobines ou galets à gorge ;
- la figure 8 représente une vue de dessus schématique de la semelle inférieure de fixation de l'outil de la figure 1, munie d'une matrice interchangeable et du système de guidage et de dégagement de bande de tôle illustré dans les figures 2 et 5, équipé de réglettes transversales, et
- les figures 9, 10, 11 représentent à une autre échelle des vues, en perspective, de trois variantes de réalisation de cales ou butées à plusieurs épaisseurs pour le réglage de position haute déterminant la course du système de guidage et de dégagement ou relevage de bande de tôle partiellement illustré dans la figure 2.

La présente invention est applicable aussi bien à un outil de reprise qu'à un outil à suivre.

Un outil de presse 1, selon un exemple de réalisation de l'invention schématiquement illustré dans les figures 1, 6, 7, 8 est destiné à être monté sur une presse 2 dont la table 3 et le coulisseau 4 sont représentés schématiquement en traits discontinus.

L'outil de presse 1 comprend une matrice 5 et un poinçon 6 amovibles effectuant respectivement diverses opérations mécaniques telles que poinçonnage, emboutissage, découpage... dans une bande de métal ou tôle 7 défilée suivant un pas prédéterminé, et donnant à la sortie de l'outil 1, une pièce finie présentant une forme plus ou moins compliquée.

Les matrice 5 et poinçon 6 amovibles sont maintenus respectivement à la semelle inférieure 8 et à la semelle supérieure de fixation 9 par des porte-matrice 10 et porte-poinçon 11.

La bande de métal ou tôle 7 est solidement appliquée contre la matrice 5 durant l'exécution des opérations mécaniques effectuées par le poinçon 6 et la matrice 5, par un serre-flan 12 dont la partie 13 démontable sert également de guide de coulissement à ce poinçon 6 et de moyen de dégagement de la bande de métal ou tôle 7 agrippée à ce poinçon 6.

Selon une caractéristique importante, dans le système de guidage et de dégagement 14 de la bande de métal ou tôle 7 dans son défilement à travers l'outil 1 comprend des moyens réglables coulissants 15 et interchangeables 16 (figure 2) rendant ce système réglable en course de dégagement de la bande de métal 7 vis-à-vis de la matrice 5 autrement dit en fonction de l'encombrement en hauteur de la pièce à fabriquer et adaptable à la fois à certaines largeurs présélectionnées et aux degrés de fragilité de bandes de métal utilisées et aux diverses opérations mécaniques effectuées par l'outil entraînant un coincement ou non de ces bandes de métal au niveau de cette matrice 5. Le système de guidage et de dégagement 14 est monté sur une semelle inférieure de fixation 8 de l'outil 1.

Un bon réglage de la hauteur de dégagement de la bande de métal ou tôle 7 vis-à-vis de la matrice 5 permet à cette bande de se déplacer normalement durant le travail de l'outil 1 sans être gênée par la présence de la pièce en cours de formation dans cette bande et par celle de cette même matrice 5. Une bonne adaptation du système 14 en moyens de dégagement ou relevage et de guidage de la bande de métal ou tôle 7 vis-à-vis des matrices 5, permet d'éviter toute rétention inopportune de cette bande par coincement de celle-ci au niveau de ces matrices 5, qui entraîne des déformations inadmissibles dans cette bande de métal 7 et éventuellement un blocage du défilement de cette bande ou de l'outil 1, et d'éviter des ruptures de la bande de métal 7 à cause de son degré de fragilité.

Selon une autre caractéristique, le système de guidage et de dégagement ou relevage 14 de la bande de métal ou tôle 7 comprend d'une part plusieurs supports 15 verticalement mobiles, à course réglable déterminant leur position haute, implantés dans la semelle inférieure de fixation 8 de l'outil, régulièrement espacés le long du trajet de la bande de métal ou tôle 7, en dehors des zones actives de la matrice 5 et du poinçon 6 (figures 6 à 8), diamétralement opposés par paire sur les deux côtés longitudinaux de cette bande, et constamment rappelés élastiquement dans leur position haute, et d'autre part une gamme de guides au choix, interchangeables et amovibles 16 qui, destinés à être montés sur les extrémités supérieures de ces supports pour servir de moyens de guidage et de dégagement ou relevage de cette bande de métal ou tôle 7 dans son défilement à travers l'outil 1, rendent ce système 14 adaptable à la fois à certaines largeurs présélectionnées de la bande de métal ou tôle 7 et aux dimensions et formes de la pièce à fabriquer c'est-à-dire à son encombrement.

Dans un exemple illustré dans les figures 2 à 5, chacun des supports 15 du système de guidage et de dégagement ou relevage 14 comprend un fourreau vertical fixe 17 implanté dans la semelle inférieure de fixation 8 de l'outil 1, un plot mobile 18 dont la partie inférieure coulisse verticalement dans l'alésage du fourreau fixe 17 et la partie supérieure porte à son extrémité libre un guide 16 servant de moyen de guidage et de dégagement ou relevage de la bande de métal ou tôle 7, et un système à ressort 20, monté entre le fond du fourreau fixe 17 et la partie inférieure du plot 18, tendant à pousser axialement et élastiquement ce plot 18 vers l'extérieur de ce fourreau 17.

Dans l'exemple de la figure 2, le plot mobile 18 comprend dans sa partie inférieure un trou axial borgne 19 pour loger une partie du système à ressorts 20 et dans l'extrémité de sa partie supérieure un trou fileté 21 destiné à recevoir une vis de fixation 22 d'un guide 16, le trou fileté 21 et la vis de fixation 22 pouvant être remplacés par un trou à épaulement et une broche à billes d'un type connu non représenté. Le plot mobile 18 comprend en outre dans sa surface deux creux, rainures ou méplats longitudinaux 23 et 24, l'un 23 coopérant avec un ergot ou butée 25 bloqué par une encoche radiale 26 formée dans la paroi du fourreau 17 et fixé par une vis 27 à la semelle inférieure de fixation 8 de l'outil 1 pour empêcher toute rotation du plot mobile 18 autour de son axe durant son coulissement, tout en autorisant son déplacement axial, et l'autre 24 formant à ses extrémités un épaulement supérieur 28 et un épaulement inférieur 29 qui coopère avec une cale ou butée saillante de réglage 30 dont les surfaces supérieure et inférieure délimitent son épaisseur, pour déterminer avec l'épaulement la position haute du plot mobile 18 c'est-à-dire la course de déplacement du plot mobile 18 ou du support 15 autrement dit la course de dégagement ou de relevage de la bande de métal ou tôle 7 effectuée par le système de guidage et de dégagement ou relevage 14. La cale ou butée de réglage 30 est constituée par une extrémité d'une pièce en S fixée dans une rainure 31 de la semelle inférieure de fixation 8 de l'outil 1 par une vis 32. Le système à ressort 20 est constitué de préférence comme le montrent les figures 2 à 5, par deux ressorts à compression 33, 34 avec une pièce cylindrique 35 axialement intercalés entre-eux. Une gamme de guides interchangeables et amovibles 16 du système de guidage et de dégagement ou relevage 14 comprend en premier lieu des réglettes transversales interchangeables 36 (figures 2, 3 et 8) à plusieurs dimensions d'entre-rainures de guidage 37, correspondant chacune à une largeur de bande de métal ou tôle 7 prédéterminée utilisable dans l'outil 1 ; en deuxième lieu des réglettes longitudinales interchangeables 38 à rainure longitudinale de guidage 39 (figure 5) et à plusieurs largeurs définissant respectivement, dans leur montage par paire et en vis-à-vis (figures 6 et 8), plusieurs dimensions d'entre-rainures de guidage, correspondant chacune à une largeur de bande de métal ou tôle 7 prédéterminée utilisable dans l'outil 1 ; en troisième lieu des bobines ou galets interchangeables 40 à gorge de guidage 41 (figure 4) à plusieurs diamètres définissant respectivement dans leur montage par paire et en vis-à-vis (figure 7), plusieurs dimensions d'entre-gorges de guidage, correspondant chacune à une largeur de bande de métal ou tôle 7 prédéterminée utilisable dans l'outil 1.

Dans le système de guidage et de dégagement ou relevage 14 monté sur l'outil 1, les guides interchangeables et amovibles 16 sont choisis parmi ces réglettes transversales 36, réglettes longitudinales 38 et les bobines ou galets à gorge 40. Ce choix qui peut peser sur le bon fonctionnement de l'outil 1 est souvent fonction des données ou conditions de travail de l'outil 1 telles que celles relatives à la fragilité de la bande de métal 7, à la configuration de la pièce à fabriquer à diverses opérations mécaniques effectuées par l'outil 1. Par exemple quand la bande de métal ou tôle 7 utilisée n'est ni large, ni fragile et que les pièces à fabriquer sont des pièces plates ou pièces cambrées, les bobines ou galets à gorge 40 sont de préférence montés sur des supports 15 du système de guidage et de dégagement ou relevage 14 comme l'illustre la figure 7. Quand la bande de métal ou tôle 7 est large ou les pièces à former dans cette bande peuvent être coincées au niveau des matrices 5 à cause de leur forme ou de l'opération mécanique à exécuter telle qu'un emboutissage profond, les réglettes transversales 36 sont de préférence choisies. En effet dans l'outil 1, à chaque retrait des poinçons 6 et du serre-flan 12, les réglettes transversales 36 poussées par les plots mobiles 18 sous l'action des ressorts 33, 34, passent de leur position basse à leur position haute, soulèvent la bande de tôle 7 (figure 2) sur toute la largeur de celle-ci, la décollent c'est-à-dire la dégagent ou la relèvent, efficacement des matrices 5 et ne la déforment pas. Quand la bande de métal ou tôle 7 n'est pas large mais fragile, les réglettes longitudinales 38 seules (figure 6) ou les réglettes longitudinales 38 et transversales 36 (figure 8) sont sélectionnées pour éviter toute rupture de la bande de métal 7. Dans l'outil 1, le système de guidage et de dégagement 14 de la bande de métal ou tôle 7 peut être pourvu de réglettes transversales 3 seules ou de réglettes longitudinales 38 et de bobines ou galets à gorge 40 ou d'une autre combinaison de ces guides 16, non représentés. Un changement de guides 16 dans le système de guidage et de dégagement ou relevage 14, qui consiste à démonter les vis de fixation 22 ou broches à billes, à remplacer l'ancien guide par un autre guide de type différent, sur les extrémités supérieures des plots mobiles 18, et à remonter les vis de fixation 22, s'avère facile et rapide. Il en résulte que dans l'outil 1 le système de guidage et de dégagement 14 est facilement adaptable à la fois à la largeur de la bande de métal ou tôle 7, aux dimensions des pièces à fabriquer, ou à leur encombrement ; aux opérations mécaniques à effectuer dans cette bande de métal ou tôle 7 qui entraîne ou non un coincement de celle-ci dans la matrice 5. La cale ou butée de réglage 30 coopère avec l'épaulement 29 du creux ou méplat longitudinal 24 (figure 2) pour déterminer la course de déplacement des plots mobiles 18 allant de leur position basse à leur position haute par conséquent la course de relevage ou de dégagement de la bande de métal ou tôle 7 par rapport à la matrice 5 qui se trouve généralement au niveau de la position basse des plots mobiles 18. Plus la cale ou butée 30 est mince plus la course de relevage ou de dégagement de la bande de métal ou tôle 7 est grande. Quand une pièce à fabriquer est plate, une faible course de relevage de la bande de métal ou tôle 7 définie par une cale ou butée relativement épaisse est suffisante. Quand une pièce à fabriquer est encombrante, une grande course de relevage de la bande de métal ou tôle 7 est nécessaire et une cale ou butée 30 à faible épaisseur est utilisée. Dans l'outil 1, lors d'une descente du coulisseau 4 de la presse 2, le serre-flan 12 pousse vers le bas la bande de métal ou tôle 7 et les plots mobiles 18, en comprimant les ressorts 33 et 34, et l'épaulement supérieur 28 formé dans ces plots mobiles 18 par leur creux longitudinal 24, bute contre la surface supérieure de leur cale ou butée 30 et définit la position basse de ces plots 18 tandis que lors d'une remontée du coulisseau 4, le serre-flan 12 suit ce dernier, relâche la bande de métal ou tôle 7 et les plots mobiles 18 qui, sous la poussée des ressorts 33, 34, se déplacent vers le haut jusqu'à ce que l'épaulement inférieur 29 formé dans ces plots 18 par leurs creux ou méplats longitudinaux 24 bute contre la surface inférieure de leur cale ou butée 30 et définit la position haute de ces plots mobiles 18. Le réglage de la course de relevage vertical de la bande de métal ou tôle 7 est lié à la course du coulisseau 4 de la presse 2 et aux caractéristiques de la bande 7 pour respecter deux impératifs, celui d'un relèvement suffisant pour que les parties de la bande 7 cambrées vers le bas passent au-dessus des matrices et des éléments de la partie inférieure de l'outil 1, et celui d'un relèvement limité pour que les parties de la bande 7 cambrées vers le haut ne s'accrochent pas au serre-flan 12, ce qui permet d'éviter un risque d'accrochage de la bande 7 dans l'outil 1, de déformation et de blocage même de cette bande 7. La cale ou butée 30 a, dans l'exemple illustré à la figure 2, une forme d'un S dont l'extrémité supérieure coopère avec l'épaulement 29 du creux ou méplat 24 et l'extrémité inférieure reçoit la vis 32 qui fixe la cale ou butée 30 à la semelle inférieure 8 de l'outil 1. Un réglage de la course de relevage ou de dégagement de la bande de métal ou tôle 7 se traduit par un changement de cale ou butée 30 par démontage et remontage de la vis 32. Il en résulte que ce réglage du système de guidage et de dégagement 14 est également facile et rapide.

Pour faciliter davantage un tel réglage, des variantes non limitatives de réalisation des cales ou butées 30 sont représentées dans les figures 9 à 11. Dans une première variante représentée à la figure 9, une cale ou butée 42 a une forme en S dont les deux extrémités latéralement saillantes servant de cales de réglage ont des épaisseurs différentes choisies et le corps portant un trou central 43 pour le passage de la vis de fixation 32.

Dans une deuxième variante représentée à la figure 10, une cale ou butée 44 en U dont les extrémités latéralement saillantes servant de cales de réglage ont des épaisseurs différentes choisies, et le corps portant un trou central 45 pour le passage de la vis de fixation 32.

Dans une troisième variante représentée à la figure 11, une multicale ou multibutée 46 en étoile dont les extrémités latéralement saillantes servant de cales de réglage ont des épaisseurs différentes et le corps portant un trou central 47 pour le passage de la vis de fixation 32.

## Revendications

1. Outil de presse muni, pour le guidage et le dégagement d'une bande de métal (7) défilant à travers l'outil entre des matrices (5) et des poinçons (6), d'un système de guidage et de dégagement (14) de la bande de métal (7) ayant plusieurs supports diamétralement opposés par paire sur les deux côtés longitudinaux du trajet de cette bande régulièrement espacés le long de ce trajet (7) en dehors des zones actives des matrices (5) et poinçons (6), plusieurs supports verticalement mobiles dans une semelle inférieure de fixation (8) de l'outil entre deux positions haute et basse, et constamment rappelés élastiquement par un ressort dans leur position haute, caractérisé en ce que le système de guidage et de dégagement (14) de la bande de métal (7) comprend d'une part, des supports verticalement mobiles à course réglable (15) et d'autre part une gamme de guides au choix, interchangeables et amovibles (16), montés sur les extrémités supérieures de ces supports (15) soutenant, dégageant et guidant cette bande de métal (7) dans son déplacement.

2. Outil selon la revendication 1, caractérisé en ce que dans le système de guidage et de dégagement (14), le support (15) comprend un fourreau vertical fixe (17) implanté dans la semelle inférieure de fixation (8) de l'outil;
- un plot mobile (18) coulissant verticalement dans l'alésage de ce fourreau (17) par sa partie inférieure portant un guide amovible, interchangeable (16) par l'extrémité de sa partie supérieure, soumis à un rappel vers l'extérieur de ce fourreau (17) par un système à ressort (20) et pourvu dans cette partie supérieure d'un creux ou méplat longitudinal (24) formant un épaulement supérieur (28) et un épaulement inférieur (29);
- et une cale ou butée à épaisseur choisie (30, 42, 44, 46) fixée sur la semelle inférieure de fixation (8) de l'outil, coopérant par sa surface inférieur avec l'épaulement inférieur (29) du plot mobile (18) pour déterminer la position haute de ce plot mobile (18), c'est-à-dire celle de ce support (15) et par sa surface supérieure avec l'épaulement supérieur (28) de ce plot mobile (18) pour déterminer la position basse de ce plot mobile (18).

3. Outil selon l'une des revendications 1 et 2, caractérisé en ce que le support (15) du système de guidage et de dégagement (14) comprend un plot mobile (18) pourvue d'un creux ou méplat longitudinal (23), et un ergot ou butée (25) fixé sur la semelle inférieure de fixation (8) de l'outil, coopérant avec ce creux ou méplat longitudinal (23) du plot (18) pour empêcher toute rotation de ce dernier autour de son axe, tout en autorisant son déplacement axial.

4. Outil selon l'une des revendications 1 à 3, caractérisé en ce que le système de guidage et de dégagement (14) comprend des guides interchangeables et amovibles (16) sous forme de réglettes transversales (36) à entre-rainures de guidage (37), de réglettes longitudinales (38) à rainure longitudinale de guidage (39) et de bobines ou galets (40) à gorge de guidage (41).

5. Outil selon la revendication 4, caractérisé en ce que dans le système de guidage et de dégagement (14), les réglettes transversales (36) interchangeables comprend plusieurs dimensions d'entre-rainures de guidage (37), les réglettes transversales correspondant chacune à une largeur de bande de métal (7) prédéterminée utilisable dans l'outil.

6. Outil selon la revendication 4, caractérisé en ce que dans le système de guidage et de dégagement (14), les réglettes longitudinales (38) interchangeables comprend plusieurs largeurs définissant dans leur montage par paire et en vis-à-vis, plusieurs dimensions d'entre-rainures de guidage (39), les paires de réglettes longitudinales (38) en vis-à-vis correspondant chacune à une largeur de bande de métal (7) prédéterminée utilisable dans l'outil.

7. Outil selon la revendication 4, caractérisé en ce que dans le système de guidage et de dégagement (14), les bobines ou galets à gorge (40) comprend plusieurs diamètres au choix définissant dans leur montage par paire et en vis-à-vis, plusieurs dimensions d'entre-gorges de guidage (41), les paires de bobines ou galets à gorge (40) en vis-à-vis correspondant chacune à une largeur de bande de métal (7) prédéterminée utilisable dans l'outil.

8. Outil selon la revendication 2, caractérisé en ce que le support (15) du système de guidage et de dégagement (14) comprend une cale ou butée (30, 42) en S dont l'une au moins des extrémités assurant la fonction de cale ou de butée, a une épaisseur choisie.

9. Outil selon la revendication 8, caractérisé en ce que dans le support (15) du système de guidage et de dégagement (14), la cale ou butée en S (42) comprend deux extrémités assurant la fonction de cale ou de butée de réglage pourvues d'épaisseurs différentes prédéterminées.

10. Outil selon la revendication 2, caractérisé en ce que le support (15) du système de guidage et de dégagement (14) comprend une cale ou butée (44) en U dont les deux extrémités latéralement saillantes assurant la fonction de cale ou de butée de réglage sont pourvues d'épaisseurs différentes prédéterminées.

11. Outil selon la revendication 2, caractérisé en ce que le support (15) du système de guidage et de dégagement (14) comprend une cale en étoile ou multicale ou multibutée (46) dont les extrémités assurant la fonction de cale ou de butée de réglage, ont des épaisseurs différentes prédéterminées.

## Claims

1. A press tool which, for guiding and releasing a metal band (7) traversing the tool between matrices (5) and stamps (6), is provided with a system (14) for guiding and releasing the metal band (7) having a plurality of supports which are diametrically opposed in two-by-two configuration on both longitudinal sides of the path of the band and regularly spaced along this path outside the active zones of the matrices (5) and stamps (6), a plurality of supports vertically movable in a lower fixing base (8) of the tool between two positions, top and bottom, and constantly urged elastically by a spring into its upper position, characterized in that the system (14) for guiding and releasing the metal band (7) includes on the one hand vertically movable supports (15) having an adjustable stroke, and on the other hand a set of selectable, interchangeable and removable guides (16), mounted on the upper ends of said supports (15) and adapted to support, release and guide said metal band (7) on its path.

2. A tool according to claim 1, characterized in that in the guide and release system (14) the support (15) includes
- a vertical stationary sleeve (17) fitted in the lower fixing base (8) of the tool,
- a movable stud (18) sliding vertically in the bore of the sleeve (17) with its lower portion and supporting a removable interchangeable guide (16) on the end of its upper portion while being subjected by a spring system (20) to an urging pressure directed towards the outside of the sleeve, and provided in said upper portion with a recess or flattening (24), which forms an upper shoulder (28) and a lower shoulder (29), and
- a distance piece or stopper (30, 42, 44, 46) having an optional thickness and being fixed to the lower fixing base (8) of the tool, adapted to cooperate by its lower surface with the lower shoulder (29) of the movable stud (18) for determining the upper position of the movable stud (18), i.e. the upper position of the support (15), and by its upper surface with the upper shoulder (28) of the movable stud (18) for determining the lower position of the movable stud (18).

3. A tool according to one of claims 1 and 2, characterized in that the support (15) of the guide and release system (14) includes a movable stud (18) provided with a longitudinal recess or flattening (23) and a pin or stopper (25) fixed to the lower fixing base (8) of the tool, adapted to cooperate with the longitudinal recess or flattening (23) of the stud (18) for preventing the latter from any rotation about its axis while allowing its axial displacement.

4. A tool according to any one of claims 1 to 3, characterized in that the guide and release system (14) includes interchangeable and removable guides (16) having the shape of transversal bars (36) fitted with guiding grooves (37) at a given distance, longitudinal bars (38) fitted with a longitudinal guiding groove (39) and bobbins or rollers (40) having a guiding groove (41).

5. A tool according to claim 4, characterized in that in the guide and release system (14), the transversal interchangeable bars (36) comprise a plurality of dimensions of the distance between guiding grooves (37), the transversal bars corresponding each to a predetermined width of the metal band (7) usable in the tool.

6. A tool according to claim 4, characterized in that in the guide and release system (14), the longitudinal interchangeable bars (38) comprise a plurality of widths defining, when mounted pairwise and opposite to one another, a plurality of dimensions of the distance between guiding grooves (39), the pairs of opposite longitudinal bars (38) corresponding each to a predetermined width of the metal band (7) usable in the tool.

7. A tool according to claim 4, characterized in that in the guide and release system (14), the grooved bobbins or rollers (40) comprise a plurality of optional dimensions defining, when mounted pairwise and opposite to one another, a plurality of dimensions of the distance between guiding grooves (41), the pairs of opposite bobbins or rollers (40) corresponding each to a predetermined width of the metal band (7) usable in the tool.

8. A tool according to claim 2, characterized in that the support (15) of the guide and release system (14) includes a distance piece or stopper (30, 42) having the shape of an S, of which at least one end ensuring the function of a distance piece or stopper has a selected thickness.

9. A tool according to claim 8, characterized in that the S-shaped distance piece or stopper (42) of the support (15) in the guide and release system (14) comprises two ends, adapted to ensure the function of an adjusting piece or stopper and having different predetermined thicknesses.

10. A tool according to claim 2, characterized in that the support (15) of the guide and release system includes a distance piece or stopper (44) having the shape of a U, whose two laterally projecting ends, ensuring the function of an adjusting piece or stopper, have different predetermined thicknesses.

11. A tool according to claim 2, characterized in that the support (15) of the guide and release system (14) includes a star-shaped distance piece or multi-piece or multi-stopper (46), whose ends, ensuring the function of an adjusting piece or stopper, have different, predetermined thicknesses.

## Patentansprüche

1. Preßwerkzeug, das zum Führen und Freigeben eines durch das Werkzeug zwischen Matrizen (5) und Stempeln (6) sich hindurchbewegenden Metallbandes (7) mit einem Führungs- und Freigabesystem für das Metallband (7) versehen ist, das mehrere paarweise an den beiden Längsseiten der Bewegungsbahn des Bandes diametral einander gegenüberstehende und entlang des Laufwegs außerhalb der aktiven Zonen der Matrizen (5) und Stempel (6) in regelmäßigen Abständen angeordnete Stützen aufweist, wobei mehrere senkrecht in einer unteren Befestigungsfußplatte (8) des Werkzeugs zwischen zwei Positionen, nämlich oben und unten, bewegliche und ständig durch eine Feder in ihre obere Position elastisch gedrückte Stützen vorgesehen sind, dadurch gekennzeichnet, daß das Führungs- und Freigabesystem (14) für das Metallband (7) einerseits senkrecht bewegliche Stützen (15) mit einstellbarem Hub und andererseits eine Serie von auswechselbaren und abnehmbaren Führungselementen (16) nach Wahl aufweist, die auf den oberen Enden dieser Stützen (15) montiert sind und das Metallband (7) bei seiner Fortbewegung unterfangen, freigeben und führen.

2. Werkzeug nach Anspruch 1, dadurch gekennzeichnet, daß im Führungs- und Freigabesystem (14) die Stütze (15) aufweist:
- eine feststehende, senkrechte und in der unteren Befestigungsfußplatte (8) des Werkzeugs eingesetzte Hülse (17),
- eine bewegliche Säule (18), die mit ihrem unteren Abschnitt senkrecht in der Bohrung der Hülse (17) gleitet und ein abnehmbares und auswechselbares Führungselement (16) am Ende seines oberen Abschnitts trägt, wobei die Säule durch ein Federsystem (17) aus der Hülse herausgedrückt wird und im oberen Abschnitt eine längliche Ausnehmung oder Abplattung (24) aufweist, die eine obere Schulter (28) und eine untere Schulter (29) bildet, und
- eine Unterlage oder einen Anschlag mit wählbarer Dicke (30, 42, 44, 46), der an der unteren Befestigungsfußplatte (8) des Werkzeugs befestigt ist und mit seiner Unterseite mit der unteren Schulter (29) der beweglichen Säule (18) zur Festlegung der oberen Stellung der beweglichen Säule (18), d.h. der Stütze (15) zusammenwirkt, während er mit seiner Oberseite mit der oberen Schulter (28) der beweglichen Säule (18) zur Festlegung der unteren Stellung der beweglichen Säule (18) zusammenwirkt.

3. Werkzeug nach einem der Ansprüche 1 und 2, dadurch gekennzeichnet, daß die Stütze (15) des Führungs- und Freigabesystems (14) eine bewegliche Säule (18) mit einer länglichen Ausnehmung oder Abplattung (23) und einen Sperrhaken oder Anschlag (25) aufweist, der an der unteren Befestigungsfußplatte (8) des Werkzeugs befestigt ist und mit der länglichen Ausnehmung oder Abplattung (23) der Säule (18) so zusammenwirkt, daß jede Drehbewegung der Säule um ihre Achse verhindert wird, aber ihre Axialbewegung freibleibt.

4. Werkzeug nach einem der Ansprüche 1 bis 3, dadurch gekennzeichnet, daß das Führungs- und Freigabesystem (14) auswechselbare und abnehmbare Führungselemente (16) in Gestalt von Querlaschen (36) mit Zwischenführungsnuten (37), Längslaschen (38) mit einer Längsführungsnut (39) und Spulenkörper oder Rollen (40) mit Führungskehlen (41) aufweist.

5. Werkzeug nach Anspruch 4, dadurch gekennzeichnet, daß beim Führungs- und Freigabesystem (14) die auswechselbaren Querlaschen (36) mehrere Abmessungen zwischen den Führungsnuten (37) aufweisen, wobei die Querlaschen jeweils einer vorbestimmten, im Werkzeug verwendbaren Breite des Metallbands (7) entsprechen.

6. Werkzeug nach Anspruch 4, dadurch gekennzeichnet, daß beim Führungs- und Freigabesystem (14) die auswechselbaren Längslaschen (38) mehrere Breiten besitzen, die in der Gegenüberstellung der Laschen eines Paars mehrere Abmessungen der Abstände zwischen Führungsnuten (39) definieren, wobei die einander gegenüberstehenden Längslaschenpaare (38) jeweils einer vorausbestimmten, im Werkzeug verwendbaren Breite des Metallbands (7) entsprechen.

7. Werkzeug nach Anspruch 4, dadurch gekennzeichnet, daß beim Führungs- und Freigabesystem (14) die gekehlten Spulenkörper oder Rollen (40) mehrere Durchmesser nach Wahl besitzen, die durch ihre Stellung paarweise und einander gegenüber mehrere Abstände zwischen Führungskehlen (41) definieren, wobei die in Gegenüberstellung angeordneten Spulenkörper oder Rollenpaare (40) jeweils einer vorausbestimmten, im Werkzeug verwendbaren Breite des Metallbands entsprechen.

8. Werkzeug nach Anspruch 2, dadurch gekennzeichnet, daß die Stütze (15) des Führungs- und Freigabesystems (14) eine Unterlage oder einen Anschlag (30, 42) in S-Form aufweist, wovon mindestens ein die Funktion einer Unterlage oder eines Anschlags ausübendes Ende eine gewählte Dicke besitzt.

9. Werkzeug nach Anspruch 8, dadurch gekennzeichnet, daß bei der Stütze (15) des Führungs- und Freigabesystems (14) die S-förmige Unterlage oder der Anschlag (42) zwei Enden aufweist, welche die Funktion einer Einstelluntedage oder eines Einstellanschlags ausüben und vorbestimmte unterschiedliche Dicken besitzen.

10. Werkzeug nach Anspruch 2, dadurch gekennzeichnet, daß die Stütze (15) des Führungs- und Freigabesystems (14) eine Unterlage oder einen Anschlag (44) in U-Form aufweist, wovon beide seitlich vorspringenden Enden die Funktion einer Einstellunterlage oder eines Einstellanschlags ausüben und vorbestimmte unterschiedliche Dicken besitzen.

11. Werkzeug nach Anspruch 2, dadurch gekennzeichnet, daß die Stütze (15) des Führungs- und Freigabesystems (14) eine sternförmige Unterlage, auch als Mehrfachunterlage oder Mehrfachanschlag (46) anzusehen, aufweist, wovon die Enden die Funktion einer Einstellunterlage oder eines Einstellanschlags ausüben und vorbestimmte unterschiedliche Dicken besitzen.
